# EUROPÄISCHE PATENTSCHRIFT

(11) **EP 0 727 091 B1**
(45) Veröffentlichungstag und Bekanntmachung des Hinweises auf die Patenterteilung: **27.08.1997**
(21) Anmeldenummer: 94921523.0
(22) Anmeldetag: 15.07.1994
(51) Int. Cl.: H01H 83/10, H01C 7/12

(54) **ÜBERSPANNUNGSSCHUTZVORRICHTUNG**
OVERVOLTAGE PROTECTION DEVICE
DISPOSITIF DE PROTECTION CONTRE LES SURTENSIONS

(30) Priorität: 02.11.1993 AT 2201/93
(43) Veröffentlichungstag der Anmeldung: 21.08.1996
(73) Patentinhaber: FELTEN & GUILLEAUME AUSTRIA AG, 3943 Schrems-Eugenia 1 (AT)
(72) Erfinder: HAMMERMAYER, Ernst, A-1190 Wien (AT); ETTLINGER, Herbert, A-1210 Wien (AT)
(74) Vertreter: Beer, Manfred, Dipl.-Ing.
(86) Internationale Anmeldenummer: AT9400094
(87) Internationale Veröffentlichungsnummer: WO9512893

(56) Entgegenhaltungen:
- EP-A- 0 436 881
- DE-A- 3 805 890
- DE-U- 9 010 246
- DE-U- 9 305 796

## Beschreibung

Die Erfindung betrifft eine Überspannungsschutzvorrichtung mit zwei oder mehreren in einem Gehäuse untergebrachten, als Varistoren ausgebildeten Schutzelementen, deren erdleitungsseitigen Elektroden durch eine Leiste mit einem Kontaktstück elektrisch leitend miteinander verbunden sind, wobei die anderen, netzseitigen Elektroden über in Serie zu den Schutzelementen geschaltete Abtrennvorrichtungen mit Kontaktstücken verbunden sind. (DE-A-3 805 890)

Der Erfindung liegt die Aufgabe zugrunde, bekannte Vorrichtungen der eingangs genannten Gattung zu verbessern und konstruktiv zu vereinfachen, ohne daß die Schutzeigenschaften nachteilig beeinträchtigt werden.

Gelöst wird diese Aufgabe dadurch, daß alle Abtrennvorrichtungen im Schwenkbereich des Steges eines im Gehäuse verschwenkbar gelagerten, im wesentlichen U-förmigen, als Wippe ausgebildeten Bügels angeordnet sind, und daß am Steg ein im Gehäuse verschiebbar gelagerter Betätigungsstift anliegt und am Bügel gegebenenfalls eine Anzeigevorrichtung angeordnet ist.

Bevorzugte und vorteilhafte Ausführungsformen der efindungsgemäßen Überspannungsschutzvorrichtung sind Gegenstand der Unteransprüche.

Dadurch, daß allen Abtrennvorrichtungen, die im Überspannungsschutz eingebauten Schutzelementen zugeordnet sind, eine gemeinsame Wippe zugeordnet ist, wird die Konstruktion vereinfacht. Trotzdem ist gewährleistet, daß beim Öffnen (Auslösen) auch nur einer der Abtrennvorrichtungen der Betätigungsstift verschoben und die allenfalls vorgesehene Auslöseanzeigevorrichtung in die Stellung gelangt, die anzeigt, daß ein Austausch der Überspannungsschutzeinrichtung notwendig ist.

Weitere Einzelheiten und Merkmale der Erfindung ergeben sich aus der nachstehenden Beschreibung eines Ausführungsbeispieles der Erfindung, nämlich einem als Blockableiter (Überspannungsschutzvorrichtung) ausgebildeten Einsatzelement, das in einen Gerätesockel austauschbar eingesetzt ist. Es zeigt:

Fig. 1 den in den Gerätesockel eingesetzten Blockableiter von vorne,

Fig. 2 die Kombination aus Blockableiter und Gerätesockel von Fig. 1 von der Seite,

Fig. 3 den Gerätesockel von vorne,

Fig. 4 den Gerätesockel von der Seite,

Fig. 5 den Gerätesockel bei abgenommenem Gehäusedeckel,

Fig. 6 teilweise im Schnitt den Gerätesockel ohne Deckel,

Fig. 7 das Einsatzelement von unten gesehen,

Fig. 8 das Einsatzelement von hinten gesehen,

Fig. 9 das Einsatzelement von unten gesehen mit teilweise weggebrochener Gehäusewand,

Fig. 10 das Einsatzelement von hinten gesehen bei abgenommenem Gehäusedeckel,

Fig. 11 das Einsatzelement ohne Gehäusedeckel, nachdem eine Abtrennvorrichtung geöffnet hat,

Fig. 12 den Überspannungsschutz ohne Gehäuse,

Fig. 13 die Wippe des Überspannungsschutzes und

Fig. 14 eine Seitenansicht der Wippe.

In der folgenden Beschreibung beziehen sich die Angaben "oben", "unten", "vorne", "hinten" auf die in Fig. 1 und 2 bezogene Ausrichtung des Gerätesockels 1 und des mit diesem verrasteten Einsatzelement 2, in dem beispielsweise eine Überspannungsschutzeinrichtung untergebracht ist.

Der Gerätesockel 1 ist im Querschnitt (Fig. 2) im wesentlichen U-förmig ausgebildet, wobei an seiner Rückseite (also "hinten") eine Einrichtung, bestehend aus einem hakenartigen Ansatz 3 und einem federbelasteten Schnappschieber 4 vorgesehen ist, über welche der Gerätesockel 1, wie an sich bekannt, auf eine beispielsweise in einem Schaltschrank montierte Tragschiene aufgeschnappt werden kann.

In dem in der Fig. 1 und 2 gezeigten Gebrauchslage oberen Schenkel 5 des Gerätesockels 1 sind Anschlußklemmen 6 für drei Außenleiter und eine Anschlußklemme 6' für den Null-Leiter untergebracht, deren Ausbildung aus den Fig. 5 und 6 näher ersichtlich ist.

In dem in der Gebrauchslage unten liegenden Schenkel 7 des Gerätesockels 1 sind eine Anschlußklemme 8 für die Erdleitung sowie zwei Hilfskontaktklemmen 9 und 10 für einen integrierten Hilfsschalter (Schließer) untergebracht.

Von jeder Kontaktklemme 6, 6' und 8 geht ein Kontaktwinkel 11 aus, mit dem ein federnder Kontakt 12 verbunden ist. Die Kontakte 12 ragen von den Schenkeln 5 und 7 in den Steg des Gerätesockels 1. Die freien Enden der Kontakte 12 werden von Kontaktfedern 13 nach vorne, also in den Raum zwischen den beiden Schenkeln 5 und 7 des Gerätesockels 1 gedrückt.

Mit der Hilfskontaktklemme 9 ist eine Blattfeder 17 verbunden, die auf noch näher zu beschreibende Weise von einem Betätigungsstift 37 in Anlage an die Hilfskontaktklemme 10 gebogen werden kann, so daß die Hilfskontaktklemmen 9 und 10 elektrisch leitend miteinander verbunden sind.

Die Kontakte 12 sind durch Öffnungen 18 im nach vorne weisenden Mittelteil 19 des den Gerätesockel 1 innen verschließenden Gehäusedeckels 20 zugänglich (Fig. 3 und 4).

In den oben und unten liegenden Wandteilen 21, 22 des Gehäusedeckels 20 des Gerätesockels 1 sind Griffmulden 23 und 24 eingeformt, die an ihrer tiefsten Stelle in einen Vorsprung 25, der zum Steg des Gerätesockels 1 hin hinterschnitten ausgebildet ist (Fig. 2), auslaufen.

In dem den unteren Schenkel 7 des Gerätesockels 1 abdeckenden Wandteil des Gehäusedeckels 20 ist in dessen in der Gebrauchslage des Gerätesockels nach oben weisenden Wandteil ein zu dessen Innenseite offener Schlitz 27 vorgesehen, durch den die Kontaktfeder 17 zu-gänglich ist.

Das Einsatzelement 2 besitzt ein Gehäuse aus einem Deckel 30 und einer Wanne 31. Durch den in der Gebrauchslage hinten liegenden Boden des Gehäusedeckels 30 ragen ein Kontakt 33 und vier Kontakte 34, die durch die Öffnungen 18 im Wandteil 19 des Gehäusedeckels 20 des Gerätesockels 1 an den Kontakten 12 der Kontaktklemme 8 für die Erdleitung, den Kontakten 12 der drei Kontaktklemmen 6 für die Außenleiter und der Kontaktklemme 6' für den Null-Leiter anliegen, wenn das Einsatzelement 2, wie in den Fig. 1 und 2 gezeigt, mit dem Gerätesockel 1 verrastet ist.

An einer Wand der Wanne 31 des Einsatzelementes 2 ist eine vorspringende Rippe 35 vorgesehen, die bei in den Gerätesockel 1 eingesetztem Einsatzelement 2 in den Schlitz 27 eingreift, so daß ausschließlich eine lagerichtige Montage des Einsatzelementes 2 am Gerätesockel 1 möglich ist.

Durch eine Öffnung 36 im Bereich des oberen Randes der Wanne 31 des Gehäuses des Einsatzelementes 2 ragt der Betätigungsstift 37, der mit der Kontaktfeder 17 im Gerätesockel 1 auf noch zu beschreibende Art und Weise zusammenwirkt.

An der Vorderseite, d.h. dem nach vorne weisenden Boden der Wanne 31 des Gehäuses des Einsatzelementes 2 sind noch zwei durch Kunststoffkuppen verschlossene Öffnungen 38 für Prüfkontakte und ein Sichtfenster 39 für eine Auslöseanzeige 90, 91 vorgesehen.

An dem Deckel 30 des Gehäuses des Einsatzelementes 2 sind zwei mit diesem einstückig ausgebildete Schnapparme 40 vorgesehen, die in entsprechende Aussparungen in den Seitenwänden der Wanne 31 des Gehäuses des Einsatzelementes 2 greifen. Jeder Schnapparm 40 trägt einen nach außen weisenden Betätigungsvorsprung 41 und zwei ebenfalls nach außen weisende Rastnasen 42, die bei mit dem Gerätesockel 1 verrastetem Einsatzelement 2, wie in Fig. 2 gezeigt, hinter den Rastvorsprüngen 25 des Gerätesockels 1 einrasten. Um das Einsatzelement 2 vom Gerätesokkel abzunehmen, genügt es von beiden Seiten her auf die Betätigungsvorsprünge 41 zu drücken, so daß die Vorsprünge 42 von den Rastnasen 25 freikommen, und das Einsatzelement 2 nach vorne (d.h. nach rechts der Fig. 2) vom Gerätesockel 1 abgezogen werden kann. Dabei sind die Betätigungsvorsprünge 41 dank der Griffmulden 23, 24 gut zugänglich. In diesem Zusammenhang ist darauf hinzuweisen, daß die Griffmulden 23, 24 in der Einbaustellung, d.h. bei in einem Schaltkasten montierter Kombination aus Gerätesockel 1 und Einsatzelement 2 durch eine Blende abgedeckt, d.h. nicht ohne weiteres zugänglich sind. Unbefugtes Hantieren ist damit wenigstens behindert.

Um den Deckel 30 des Gehäuses des Einsatzelementes 2 mit der Wanne 31 zu verbinden, sind am Deckel 30 vier Zungen 45 angeformt, die an ihren freien Enden Rastvorsprünge (nicht sichtbar), die nach innen weisen, tragen. Die Zungen 45 sind in Nuten 46 in den Außensseiten der beiden Längswände der Wanne 31 aufgenommen, wobei ihre Rastvorsprünge bei auf die Wanne 31 aufgesetztem Deckel 30 in Löcher 47 eingreifen. Die Löcher 47 sind an den hinteren Enden der Nuten 46 vorgesehen.

Im folgenden wird unter Bezugnahme auf die Fig. 9 bis 14 der innere Aufbau des als Überspannungsschutzvorrichtung ausgebildeten Einsatzelementes 2 beschrieben.

Im gezeigten Ausführungsbeispiel sind in der Wanne 31 in einem einseitig durch eine Wand 50 abgetrennten Aufnahmeraum derselben vier Schutzelemente 51 in Form von Metalloxid-Varistoren aufgenommen. Jedes Schutzelement 51 ist in einen eigenen Aufnahmeraum eingesetzt, wobei die Aufnahmeräume durch Zwischenwände 52 voneinander getrennt sind.

Auf beiden Seiten der Schutzelemente 51 sind mit diesen elektrisch leitend Elektroden 53, 54 verbunden. Die Anordnungen aus Schutzelement 51 und den beiden Elektroden 53, 54 sind in ihren Aufnahmeräumen durch eine (Polyurethan-)Vergußmasse 55 festgelegt. Um ein gleichmäßiges und gemeinsames Vergießen mit Niveauausgleich der Vergußmasse 55 zu erreichen, sind bei der Erfindung die Zwischenwände 52 nur so lange ausgebildet, daß sie unterhalb der Oberkante 56 der Wanne 31 enden.

Die Elektroden 54 sind über Anschlußfahnen 57 elektrisch leitend mit einer gemeinsamen Leiterschiene 58 verbunden, die in den Kontakt 33 (sh. Fig. 9) ausläuft. Dabei bilden die Elektroden 54 die "Erdungsseite" der Schutzelemente 51.

Zwischen den Kontakten 34 und der auf der "Netzseite" der Schutzelemente 51 angebrachten Elektroden 53 sind jeweils Abtrennvorrichtungen angebracht, die bei Überlastung des Schutzelementes 51 ansprechen.

Die Abtrennvorrichtungen werden im folgenden unter Bezugnahme auf Fig. 12 beschrieben.

Jede Abtrennvorrichtung besteht aus einem Stössel in Form eins Rohrniets 60, das mittels Weichlot 61 mit einer Fahne der Elektroden 53 verlötet ist. An einem abgewinkelten Teil 63 der Elektrode 53 ist ein Isoliersstück 100 festgelegt, wobei ein hülsenförmiger Teil des Isolierstückes 100 als Führung für das Rohrniet 60 dient und in sich das Rohrniet 60 gleitend aufnimmt. Über das Isolierstück 100 ist als Auslösefeder eine Schraubendruckfeder 62 gesteckt, die zwischen dem am abgewinkelten Teil 63 der Elektrode 53 befestigten, verbreiterten Ende des Isolierstückes 100 und einer Kontaktplatte 64 mit Vorspannung eingesetzt ist. So ist das eine Ende der Rückstellfeder 62 vom Teil 63 der Fahne der Elektrode 53 elektrisch isoliert. Die Kontaktplatte 64 liegt mit ihrer von der Schraubendruckfeder 62 abgekehrten Seite an einem am Ende des Rohrniet 60 vorgesehenen Bund 65 an. Mit der Kontaktplatte 64 ist ein flexibles Leiterseil 66 elektrisch leitend verbunden, z.B. verschweißt, das zu dem jeweiligen Kontakt 34 führt.

In dem Einsatzelement 2 ist weiters verschwenkbar eine Wippe 70 gelagert, die in den Fig. 13 und 14 für sich gezeigt ist. Die Wippe 70 ist als im wesentlichen U-förmiger Bügel ausgebildet und besitzt an ihren beiden Schenkeln 71, 72 je einen Lagerzapfen 73, 74. Die Lagerzapfen 73, 74 sind in Lageraufnahmen 75, 76 an den Schmalwänden der Wanne 31 um eine Achse 77' verschwenkbar gelagert.

Am Steg 77 der Wippe 70 sind vier Ansätze 78 vorgesehen, die mit ihren halbkugelförmig gewölbten Vorderseiten 79 dem den Bund 65 aufweisenden Ende des Rohrniet 60 zugeordnet sind.

In der Wanne 31 ist weiters der erwähnte Betätigungsstift 37 verschiebbar gelagert. Der Betätigungsstift 37 besitzt ein verdicktes Ende 80, das in eine Ausnehmung 81 an dem den längeren Schenkel 72 tragenden Ende des Steges 77 der Wippe 70 eingreift. Zwischen dem verdickten Ende 80 und einer Zwischenwand 82 in der Wanne 31 ist eine Rückstellfeder 83 eingesetzt, die den Betätigungsstift 37 in Anlage an den Steg 77 der Wippe 70 hält.

Es ist ersichtlich, daß der Betätigungsstift 37 beim Verschwenken der Wippe 70 aus der in Fig. 12 gezeigten, in der Gebrauchslage im wesentlichen horizontalen Lage seiner Schenkel 71, 72 (in Fig. 12 vertikal) in die in Fig. 12 ebenfalls gezeigte schräge Lage aus dem Gehäuse des Einsatzelementes 2 vorgeschoben wird und durch den Schlitz 27 die Kontaktfeder 17 in Anlage an die Hilfskontaktklemme 10 drückt, so daß die Hilfskontaktklemmen 9 und 10 miteinander elektrisch leitend verbunden sind.

Wird eine Lötstelle 61, die das Rohrniet 60 mit dem abgewinkelten Teil 63 der Fahne der Elektrode 53 verbindet, auf eine bestimmte Temperatur gebracht, öffnet sich diese Lötstelle 61 und das Rohrniet 60 wird von der Schraubendruckfeder (Auslösefeder) 62 angetrieben, von dem abgewinkelten Teil 63 der Elektrode 53 wegbewegt und bei dieser Bewegung in dem Isolierstück 100 geführt. Dieses Isolierstück 100 gewährleistet auch die Isolation zwischen dem abgewinkelten Teil 63 der Elektrode 53 und der Auslösefeder 62 nach einer Auslösung, d.h. einem Abtrennvorgang. Bei diesem Abtrennvorgang (des Varistors 51 vom Netz) entsteht zwischen dem abgewinkelten Teil 63 der Elektrode 53 und dem Rohrniet 60 eine Luftstrecke von beispielweise 5 mm, so daß die nötige Spannungsfestigkeit gewährleistet ist.

Beim beschriebenen Abtrennvorgang, also dem Öffnen einer Lötstelle 61 irgendeiner der Abtrennvorrichtungen, die den vier Varistoren 51 zugeordnet sind, wird wie erwähnt, die Wippe 70 in die in Fig. 12 gezeigte schräge Lage verschwenkt. Durch diese Schwenkbewegung der Wippe 70 in ihre Auslösestellung wird der Betätigungsstift 37 wie erwähnt durch die Öffnung aus dem Gehäuse des Einsatzelementes 2 herausgeschoben.

Das freie Ende des längeren Schenkels 72 der Wippe 70 dient als Anzeigevorrichtung für alle Polstrecken der Überspannungsschutzeinrichtung. Durch das Sichtfenster 39, in dem in der Gebrauchsstellung (Fig. 1 und 2) nach vorne weisenden Boden der Wanne 31, ist entweder die grün eingefärbte Endfläche 90 des Schenkels 72 oder die rot eingefärbte Endfläche 91 eines Zeigers 92, der wie aus Fig. 14 oder 12 ersichtlich, mit dem freien Ende des längeren Schenkels 74 der Wippe 70 verrastet ist, sichtbar. Beim oben beschriebenen Abtrennvorgang wechselt die Anzeige, die im Sichtfenster 39 sichtbar ist, von grün (Endfläche 90) auf rot (Endfläche 91) und zeigt damit an, daß ein Austausch des Einsatzelementes 2 notwendig ist.

Für die allenfalls erforderliche Prüfung eines vorgeschalteten Fehlerstromschutzschalters sind zwei Prüfkontakte 95 vorgesehen, die mit einem Außenleiter (der in Fig. 10 obere Prüfkontakt 95) bzw. mit Erde (der in Fig. 10 untere Prüfkontakt 95) verbunden sind. Die Prüfkontakte 95 sind, wie erwähnt, durch die mit Kunststoffkuppen verschlossenen Öffnungen 38, die ebenfalls im Boden der Wanne 31 vorgesehen sind, zugänglich.

Zusammenfassend kann die Erfindung beispielsweise wie folgt dargestellt werden:

Eine Überspannungsschutzvorrichtung 2 besitzt mehrere in einem Gehäuse untergebrachte Varistoren 51, deren erdleitungsseitigen Elektroden über eine Leiste 58 elektrisch leitend miteinander verbunden sind. Die netzseitigen Elektroden 53 der Varistoren sind über Abtrennvorrichtungen 60, 61 mit Kontaktstükken 34 verbunden. Die Abtrennvorrichtungen bestehen aus einem als Rohrniet 60 ausgebildeten Stössel, der mit den Elektroden 53 über eine Weichlotstelle 61 verbunden ist. Der Stössel 61 ist in einer Führung 100 aus Isolierwerkstoff verschiebbar aufgenommen. Jeder der Stössel 60 wirkt mit einem seiner Enden mit einer allen Abtrennvorrichtungen gemeinsamen Wippe (70) zusammen, die in der Überspannungsschutzvorrichtung verschwenkbar ist. Im Auslösefall, d.h. bei Überlastung eines der Varistoren 51, öffnet sich die Weichlotverbindung 61 und der betroffene Stössel 60 verschwenkt, angetrieben durch eine Auslösefeder 62 die Wippe 70, die ihrerseits einen Betätigungsstift 37 verschiebt, so daß weitere Schaltvorgänge ausgelöst werden. Die Wippe 70 trägt weiters eine Anzeigevorrichtung 90, 91, die durch ein Fenster im Gehäuse der Überspannungsschutzvorrichtung (2) sichtbar ist, so daß von außen erkennbar ist, daß eine der Abtrennvorrichtungen 60, 61 ausgelöst hat. Dadurch, daß allen Abtrennvorrichtungen eine einzige Wippe 70 zugeordnet ist, ergibt sich eine einfache Konstruktion der Überspannungsschutzvorrichtung.

## Patentansprüche

1. Überspannungsschutzvorrichtung (2) mit zwei oder mehreren in einem Gehäuse (30, 31) untergebrachten, als Varistoren ausgebildeten Schutzelementen (51), deren erdleitungsseitigen Elektroden (54) durch eine Leiste (58) mit einem Kontaktstück (33) elektrisch leitend miteinander verbunden sind, wobei die anderen, netzseitigen Elektroden (53) über in Serie zu den Schutzelementen (51) geschaltete Abtrennvorrichtungen (60, 61) mit Kontaktstücken (34) verbunden sind, dadurch gekennzeichnet, daß alle Abtrennvorrichtungen (60, 61) im Schwenkbereich des Steges (77) eines im Gehäuse (30, 31) verschwenkbar gelagerten, im wesentlichen U-förmigen, als Wippe ausgebildeten Bügels (70) angeordnet sind, und daß am Steg (77) ein im Gehäuse (30, 31) verschiebbar gelagerter Betätigungsstift (37) anliegt und am Bügel (70) gegebenenfalls eine Anzeigevorrichtung (90, 91) angeordnet ist.

2. Vorrichtung nach Anspruch 1, dadurch gekennzeichnet, daß die Schutzelemente (51) in in einem Gehäuseteil (31) der Überspannungsschutzvorrichtung (2) vorgesehene, nach oben hin offene Kammern eingesetzt und in diesen mit einer Vergußmasse (55) vergossen sind.

3. Vorrichtung nach Anspruch 2, dadurch gekennzeichnet, daß die Schutzelemente (51) mit einer Polyurethanvergußmasse vergossen sind.

4. Vorrichtung nach einem der Ansprüche 1 bis 3, dadurch gekennzeichnet, daß der im wesentlichen U-förmige Bügel (70) über an seinen Schenkel (71, 72) angeformte Lagerzapfen (73, 74) im Gehäuse (30, 31) verschwenkbar gelagert ist.

5. Vorrichtung nach einem der Ansprüche 1 bis 4, dadurch gekennzeichnet, daß am Steg (77) des U-förmigen Bügels (70) Ansätze (78) angeformt sind, und daß jeder Ansatz (70) jeweils einer der Abtrennvorrichtungen (60, 61) zugewendet ist.

6. Vorrichtung nach einem der Ansprüche 1 bis 5, dadurch gekennzeichnet, daß das im Gehäuseinneren aufgenommene Ende (80) des Betätigungsstiftes (37) in einer Ausnehmung (81) im Steg (72) des Bügels (70) aufgenommen ist.

7. Vorrichtung nach Anspruch 6, dadurch gekennzeichnet, daß das im Inneren des Gehäuses (30, 31) der Schutzvorrichtung (2) angeordnete Ende (80) des Betätigungsstiftes (37) kopfartig verbreitert ist und daß zwischen einer Wand (82) des Gehäuses (30, 31) und dem Kopf (80) eine Druckfeder (83) vorgesehen ist, die über den Betätigungsstift (37) gesteckt ist, so daß dieser gegen den Steg (77) der Wippe (70) gedrückt wird.

8. Vorrichtung nach einem der Ansprüche 1 bis 7, dadurch gekennzeichnet, daß die Abtrennvorrichtung aus einem Stössel (60) aus elektrisch leitendem Werkstoff besteht, der verschiebbar in einer Führung (100) aus Isolierwerkstoff aufgenommen ist und der mit einem Ende mit Hilfe eines Lots (61) an der Elektrode (53) befestigt ist.

9. Vorrichtung nach Anspruch 8, dadurch gekennzeichnet, daß der Stössel (60) über eine Kontaktplatte (64) und ein flexibles Leiterseil (66) mit dem Kontaktstück (34) verbunden ist.

10. Vorrichtung nach Anspruch 9, dadurch gekennzeichnet, daß die Kontaktplatte (64) an einem Bund, der am Stössel (60) ausgebildet ist, anliegt.

11. Vorrichtung nach einem der Ansprüche 8 bis 10, dadurch gekennzeichnet, daß die Führung (100) für den Stössel (60) an einer von der Elektrode (53) abstehenden Fahne, insbesondere einem abgewinkelten Ende (63) derselben befestigt ist.

12. Vorrichtung nach einem der Ansprüche 8 oder 9, dadurch gekennzeichnet, daß über die den Stössel (60) führende Führung (100) eine Druckschraubenfeder (62) gesteckt ist, die an der am Bund des Stössels (60) anliegenden Kontaktplatte (64) und an einem Flansch der Führung (100), über die diese mit der Elektrode (53) verbunden ist, anliegt.

13. Vorrichtung nach einem der Ansprüche 1 bis 12, dadurch gekennzeichnet, daß am Steg (77) der Wippe (70) Vorsprünge (78) angeformt sind, die auf die Stössel (60) hin gerichtet sind.

14. Vorrichtung nach Anspruch 13, dadurch gekennzeichnet, daß die den Stösseln (60) zugekehrten Enden (79) der Vorsprünge (78) halb-kreisförmig ausgebildet sind.

15. Vorrichtung nach einem der Ansprüche 1 bis 14, dadurch gekennzeichnet, daß ein Schenkel (72) der Wippe (70) über deren Schwenkachse (77') hinaus verlängert und als Auslöseanzeiger (90, 91) ausgebildet ist, und daß in dem Gehäuse (30, 31) der Überspannungsschutzvorrichtung (2) dem Ende des Schenkels (72) gegenüberliegend ein Sichtfenster (39) vorgesehen ist.

16. Vorrichtung nach einem der Ansprüche 6 bis 15, dadurch gekennzeichnet, daß der Stössel (60) als Rohrniet ausgebildet ist.

## Claims

1. Voltage overload protective device (2) with two or a plurality of protective members (51) housed in a casing (30, 31) and in the form of varistors, whose electrodes (54) on the earth conductor side are electrically conductively interconnected by a strip (58) with a contact piece (33), the other electrodes (53) on the mains side being connected by separator devices (60, 61) incorporated in series with the protective members (51), and with contact pieces (34), characterised in that all the separator devices (60, 61) are disposed in the pivotal area of the web (77) of a bracket (70) in the form of a rocker pivotally mounted in the casing (30, 31) and being substantially U-shaped, and in that an actuating pin (37) movably mounted in the casing (30, 31) abuts on the web (77), and if necessary a display device (90, 91) is disposed on the bracket (70).

2. Device according to claim 1, characterised in that the protective members (51) are contained in a casing portion (31) of the overload voltage protective device 92) and are encapsulated therein with a sealing compound (55).

3. Device according to claim 2, characterised in that the protective members (51) are encapsulated with a polyurethane sealing compound.

4. Device according to claims 1 to 3, characterised in that the substantially U-shaped bracket (70) is movably mounted in the casing (30, 31) via journals (73, 74) integrally formed on its arm (71, 72).

5. Device according to one of claims 1 to 4, characterised in that projections (78) are integrally formed on the web (77) of the U-shaped bracket (70), and in that each respective projection (70) faces one of the separator devices (60, 61).

6. Device according to one of claims 1 to 5, characterised in that the end (80) of the actuating pin (37) accommodated in the interior of the casing is housed in a recess (81) in the web (72) of the bracket (70).

7. Device according to claim 6, characterised in that the end (80) of the actuating pin (37) disposed in the interior of the casing (30, 31) of the protective device (2) is widened in a head-like manner, and in that there is provided between the wall (82) of the casing (30, 31) and the head (80) a compression spring (83) which is thrust over the actuating pin (37) so that the latter is pressed against the web (77) of the rocker (70).

8. Device according to one of claims 1 to 7, characterised in that the separator device comprises a ram (60) of electrically conductive material, which is movably housed in a guide (100) of insulating material, and which is attached to the electrode (53) by one end with the aid of a soldered connection (61).

9. Device according to claim 8, characterised in that the ram (60) is connected via a contact plate (64) and flexible conductor cable (66) to the contact piece (34).

10. Device according to claim 9, characterised in that the contact plate (64) abuts on a collar which is formed on the ram (60).

11. Device according to one of claims 8 to 10, characterised in that the guide (100) for the ram (60) is attached to a lug projecting from the electrode (53) especially on a bent-over end (63) of the same.

12. Device according to one of claims 8 or 9, characterised in that there is thrust over the guide (100) guiding the ram (60) a helical compressive spring (62) which abuts on the contact plate (64) itself abutting on the collar of the ram (60), and abuts on a flange of the guide (100) by means of which said guide is connected to the electrode (53).

13. Device according to one of claims 1 to 12, characterised in that there are integrally formed on the web (77) of the rocker (70) projections (78) which are aligned towards the ram (60).

14. Device according to claim 13, characterised in that the ends (79) of the projections (78) facing the rams (60) are semi-circular in shape.

15. Device according to one of claims 1 to 14, characterised in that one arm (72) of the rocker (70) is elongated beyond its pivotal axis (77') and is in the form of a triggering indicator (90, 91), and in that a viewing window (39)is provided in the casing (30, 31) of the overload voltage protector device (2) opposite the end of the arm (72).

16. Device according to one of claims 6 to 15, characterised in that the ram (60) is in the form of a tubular rivet.

## Revendications

1. Dispositif (2) de protection contre les surtensions avec deux éléments (51) de protection ou plus logés dans un boîtier, qui se présentent sous la forme de varistances, dont les électrodes (54) côté mise à la terre sont connectées les unes aux autres, de manière électro-conductrice, par une barrette (58) pourvue d'une pièce de contact, les autres électrodes (53) côté réseau étant connectées à des pièces de contact (34) par l'intermédiaire de dispositifs de sectionnement (60, 61) placés en série avec les éléments de protection (51), caractérisé par le fait que tous les dispositifs de sectionnement (60, 61) sont disposés dans la zone de pivotement de l'âme (77) d'un étrier (70) essentiellement en forme de U formant bascule qui est monté pivotant dans le boîtier (30, 31) et par le fait qu'un doigt d'actionnement (37) qui est monté coulissant dans le boîtier (30, 31) est appliqué contre l'âme (77) et que le cas échéant un dispositif indicateur (90, 91) est disposé sur l'étrier (70).

2. Dispositif selon la revendication 1, caractérisé par le fait que les éléments de protection (51) sont montés dans des chambres ouvertes vers le haut prévues dans une partie de boîtier (31) du dispositif (2) de protection contre les surtensions et sont scellés dans celles-ci au moyen d'une masse moulée (55).

3. Dispositif selon la revendication 2, caractérisé par le fait que les éléments de protection (51) sont scellés au moyen d'une masse moulée de polyuréthane.

4. Dispositif selon l'une des revendications 1 à 3, caractérisé par le fait que l'étrier (70) essentiellement en forme de U est monté pivotant dans le boîtier (30, 31) au moyen de tourillons (73, 74) aménagés dans ses ailes (71, 72).

5. Dispositif selon l'une des revendications 1 à 4, caractérisé par le fait que des bossages (78) sont aménagés sur l'âme (77) de l'étrier (70) en forme de U et que chaque bossage (70) est tourné chaque fois vers l'un des dispositifs de sectionnement (60, 61).

6. Dispositif selon l'une des revendications 1 à 5, caractérisé par le fait que l'extrémité (80) du doigt d'actionnement (37) qui se trouve à l'intérieur du boîtier est reçue dans un évidement (81) dans l'âme de l'étrier (70).

7. Dispositif selon la revendication 6, caractérisé par le fait que l'extrémité (80) du doigt d'actionnement (37) qui se trouve à l'intérieur du boîtier (30, 31) du dispositif de protection (2) est élargie en forme de tête et par le fait que qu'il est prévu entre une paroi (82) du boîtier (30, 31) et la tête (80) un ressort de compression (83) qui est enfilé sur le doigt d'actionnement (37), de telle sorte que celui-ci soit pressé contre l'âme (77) de la bascule (70).

8. Dispositif selon l'une des revendications 1 à 7, caractérisé par le fait que le dispositif de sectionnement est formé d'un poussoir (60) en matériau électro-conducteur qui est monté coulissant dans une glissière (100) en un un matériau isolant et est fixé à une extrémité par une soudure (61) à l'électrode (53).

9. Dispositif selon la revendication 8, caractérisé par le fait que le poussoir (60) est relié à la pièce de contact (34) par une plaquette de contact (64) et un câble conducteur (66) souple.

10. Dispositif selon la revendication 9, caractérisé par le fait que la plaquette de contact (64) est en appui sur un rebord aménagé sur le poussoir (60).

11. Dispositif selon l'une des revendications 8 à 10, caractérisé par le fait que la glissière (100) pour le poussoir (60) est fixée à une lamelle distante de l'électrode (53), notamment à une extrémité coudée de celle-ci.

12. Dispositif selon l'une des revendications 8 ou 9, caractérisé par le fait qu'un ressort de compression (62) est placé sur la glissière (100) de guidage du poussoir (60), lequel ressort est pressé contre la plaquette de contact (64) appliquée sur le rebord du poussoir (60) et contre un rebord de la glissière (100) par lequel cette dernière est reliée à l'électrode (53).

13. Dispositif selon l'une des revendications 1 à 12, caractérisé par le fait que des saillies (78) qui sont orientées en direction des poussoirs (60) sont aménagées sur l'âme (77) de la bascule (70).

14. Dispositif selon la revendication 13, caractérisé par le fait que les extrémités (79) des saillies tournées vers les poussoirs (60) ont une forme de demi-cercle.

15. Dispositif selon l'une des revendications 1 à 14, caractérisé par le fait qu'une aile (72) de la bascule (70) se prolonge au-delà de l'axe de pivotement (77') de celle-ci et est agencée sous forme d'indicateur (90, 91) de déclenchement et par le fait qu'une fenêtre (39) est prévue dans le boîtier (30,31) du dispositif (2) de protection contre les surtensions en regard de l'extrémité de l'aile (72).

16. Dispositif selon l'une des revendications 6 à 15, caractérisé par le fait que le poussoir (60) est agencé sous la forme d'un rivet creux.
